# EUROPÄISCHE PATENTSCHRIFT

(11) **EP 1 209 302 B1**
(45) Veröffentlichungstag und Bekanntmachung des Hinweises auf die Patenterteilung: **15.08.2007**
(21) Anmeldenummer: 01126658.2
(22) Anmeldetag: 08.11.2001
(51) Int. Cl.: E04G 11/06, E04G 17/04

(54) **Schalung mit miteinander verbundenen Schaltafeln**
Shuttering with interconnected shuttering boards
Coffrage avec panneaux de coffrage interconnectés

(30) Priorität: 28.11.2000 AT 19912000
(43) Veröffentlichungstag der Anmeldung: 29.05.2002
(73) Patentinhaber: RUND-STAHL-BAU GESELLSCHAFT M.B.H., A-6972 Fussach (AT)
(72) Erfinder: Mathis, Hugo, Dipl.-Ing., 6900 Bregenz (AT)
(74) Vertreter: Hofmann, Ralf U.

(56) Entgegenhaltungen:
- EP-A- 0 553 015
- DE-A- 19 507 384
- DE-B- 1 148 730
- FR-A- 2 566 821
- FR-A- 2 576 946
- FR-A- 2 709 775
- GB-A- 1 122 685

## Beschreibung

Die Erfindung betrifft eine Schalung mit miteinander verbundenen Schaltafeln, welche aus einem zugfesten Material, wie Metall oder Kunststoff, bestehen, insbesondere Außenschalung für eine insgesamt gekrümmt verlaufende Gebäudewand, wobei an der von der Schalhaut abgewandten Rückseite einer jeweiligen Schaltafel mit Abstand vom Seitenrand der Schaltafel, an welchem diese an eine mit der Schaltafel zu verbindende, benachbarte Schaltafel angrenzt, zumindestens ein von der Schaltafel abstehender, plattenförmig ausgebildeter Spannsteg angeordnet ist und die einander gegenüberliegenden Spannstege zweier aneinander angrenzender Schaltafeln jeweils über mindestens eine Spannschraube miteinander verspannt sind und zwischen den einander gegenüberliegenden Spannstegen der beiden aneinander angrenzenden Schaltafeln im Bereich ihrer von den Schaltafeln abgewandten Enden jeweils ein diese Enden beabstandendes brückenförmiges Abstandsteil vorgesehen ist.

Zur Herstellung von auf Zug beanspruchten Schalungen, beispielsweise Außenschalungen von Rundbauten, werden die Schaltafeln üblicherweise mittels Verschraubungen miteinander verbunden. Diese Verschraubungen verspannen von der von der Schalhaut abgewandten Rückseite der Schaltafeln abstehende Schenkel von Winkeln, die in Längsrichtung der Seitenränder der Schaltafel verlaufen und mit Ihren anderen Schenkeln an den Schaltafeln befestigt sind. Durch die sich beim Befüllen der Schalung ergebende Zugspannung kann es dabei zu leichten Verformungen dieser Winkel kommen, die sich bei mehrmaliger Verwendung der Schalung jeweils verstärken. Im Laufe der Zeit können dadurch Spalte zwischen den Schaltafeln auftreten, die die Qualität der Oberfläche der hergestellten Wandung beeinträchtigen. Diese Verformungen können zwar durch die Verwendung größerer Materialstärken bei den verwendeten Winkeln bzw. Randleisten verringert oder sogar ausgeschlossen werden. Allerdings ist dies mit einem deutlich erhöhten Materialaufwand und somit höheren Kosten für die Schalung verbunden.

Bekannt sind weiters Spannschloßvorrichtungen bzw. Klemmvorrichtungen, die als von den Schaltafeln getrennte Vorrichtungen anstelle von Verschraubungen zum Verbinden und Verspannen von Schaltafeln verwendbar sind. Derartige Spannvorrichtungen sind beispielsweise aus der DE 3546936 C2 und DE 9308968 U1 und DE 4007950 C2 bekannt.

Eine Schalung der eingangs genannten Art ist aus der GB 1 122 685 A bekannt. Von den Schaltafeln abstehende Spannstege werden von Schenkeln von Winkelstücken gebildet, welche mit ihren anderen Schenkeln an den Schaltafeln befestigt sind. Wenn auf die Schaltafeln voneinander weggerichtete Zugkräfte wirken, so kommt es zu einer Zugbeanspruchung der Spannschrauben, wobei eine Kraftübertragung über den Bereich der Schenkel erfolgt, der zwischen der Zugachse der Spannschraube und der Schalhaut liegt. Es handelt sich hierbei um einen relativ biegeweichen Bereich des Winkelstahls.

Aufgabe der Erfindung ist es, eine Schalung der eingangs genannten Art bereitzustellen, bei der eine verbesserte Verbindung der Schaltafeln erreicht wird, wobei keine zusätzlichen, von den Schalungstafeln unabhängige Klemmvorrichtungen bzw. Spannzangen erforderlich sind. Die erfindungsgemäße Schalung soll dabei einen kostengünstigen Aufbau aufweisen und in einfacher Weise montierbar sein.

Erfindungsgemäß gelingt dies durch eine Schalung mit den Merkmalen des Patentanspruchs 1.

Bei der erfindungsgemäßen Konstruktion können die auftretenden Zugkräfte zuverlässig aufgenommen werden, ohne daß es, auch bei mehrfacher Verwendung der Schalung, zum Auftreten von Spalten zwischen den einzelnen Schaltafeln kommt. Die Schalung weist dabei einen kostengünstigen Aufbau auf und ist in einfacher Weise montierbar. In einem bevorzugten Ausführungsbeispiel der Erfindung ist vorgesehen, daß jeweils paarweise angeordnete und in Längsrichtung des Seitenrandes der Schaltafel voneinander beabstandete Spannstege vorgesehen sind, die von einem brückenartigen Verbindungsteil überspannt sind, wobei die mindestens eine Spannschraube Öffnungen im Verbindungsteil durchsetzt und mit ihrem Kopf bzw. ihrer Spannmutter am Verbindungsteil anliegt.

In einer weitergebildeten Ausführungsform der Erfindung ist vorgesehen, daß das Abstandsteil zur Änderung des Abstandes zwischen den Enden der Spannstege in seiner Länge veränderbar ist. Durch Veränderung der Länge des Abstandteils ist der Winkel, den die Oberflächen der aneinander angrenzenden Schaltafeln miteinander einschließen in einem gewissen Bereich veränderbar, beispielsweise im Bereich zwischen 0 und 15 Grad gegenüber der parallelen Ausrichtung der beiden Schaltafeln. Es ist dadurch eine insgesamt umfangsgeschlossene Schalung herstellbar, wobei die Schaltafeln eine im Querschnitt polygonzugförmige Schalhaut bilden, wodurch eine insgesamt gekrümmt verlaufende Gebäudewand abschalbar ist.

Weitere Vorteile und Einzelheiten der Erfindung werden im folgenden anhand der beiliegenden Zeichnung erläutert. In dieser zeigen:
- Fig. 1: eine Teildarstellung einer erfindungsgemäßen Schalung in dem Bereich, in welchem zwei Schaltafeln aneinandergrenzen, in Seitenansicht;
- Fig. 2: eine Draufsicht auf diesen Abschnitt der Schalung;
- Fig. 3: eine Fig. 1 entsprechende Darstellung einer modifizierten Ausführungs-form der Erfindung;
- Fig. 4: eine Draufsicht auf einen Abschnitt eines Längsrandes einer Schaltafel entsprechend dem Ausführungsbeispiel gem. Fig. 3 und
- Fig. 5: ein schematisches Kräftediagramm.

Bei dem in den Figuren 1 und 2 schematisch dargestellten Ausführungsbeispiel sind an den Rückseiten 2 der Schaltafeln 1 in Längsrichtung der Seitenränder der Schaltafeln 1 verlaufende Winkel 4 befestigt, und zwar mit ihren parallel zu den Schaltafeln 1 verlaufenden und an den Rückseiten an den Schaltafeln 1 anliegenden Schenkeln 4a. Senkrecht zu den die Schalhaut bildenden Oberflächen 5 der Schaltafeln 1 stehen die Schenkel 4b der Winkel 4, die jeweils bündig an die Seitenränder 3 der Schaltafeln 1 anschließen.

An den an den Schaltafeln anliegenden Schenkeln 4a der Winkel 4 sind von der jeweiligen Schaltafel rückwärts abstehende Spannstege 6 befestigt, beispielsweise angeschweißt. Die Spannstege 6 sind jeweils paarweise an den Schaltafeln 1 angeordnet, wobei sie in Längsrichtung der Seitenränder 3 der Schaltafel voneinander distanziert sind. Ein jeweiliger Spannsteg wird von einem Flachstahl gebildet, der rechtwinklig zur Schaltafel 1 sowie zur Längsrichtung des Seitenrandes 3 der Schaltafel 1 steht. Die Spannstege 6 sind jeweils mit Abstand vom Seitenrand 3 der Schaltafel 1 an dieser angeordnet.

Auf ihrer vom Seitenrand 3 abgewandten Seite werden die beiden paarweise angeordneten Spannstege 6 von einem brückenartigen Verbindungsteil 7 überspannt, das an den Spannstegen 6 befestigt, vorzugsweise angeschweißt ist. Die Verbindungsteile 7 weisen eine in den Fig. 1 und 2 durch eine strichlierte Linie angedeutete Durchtrittsöffnung für eine Spannschraube 8 auf. Diese Spannschraube 8 erstreckt sich weiters durch Bohrungen in den Schenkeln 4b der Winkel 4, welche in den Fig. 1 und 2 ebenfalls durch strichlierte Linien angedeutet sind. Der Kopf 8a der Spannschraube und Ihre Spannmutter 8 b stützen sich jeweils an einem die gegenüberliegenden Spannstege 6 verbindenen Verbindungsteil 7 der beiden Schaltafeln 1 ab.

Zwischen den Spannstegen 6 der beiden aneinander angrenzenden Schaltafeln ist im Bereich der von den Schaltafeln 1 abgewandten Enden 9 der Spannstege 6 jeweils ein diese Enden beabstandendes brückenförmiges Abstandsteil 10 vorgesehen. Dieses Abstandsteil ist im gezeigten Aufführungsbeispiel jeweils an einem der beiden gegenüberliegenden Spannstege 6 festgelegt, vorzugsweise angeschweißt. Denkbar und möglich wäre es auch dieses Abstandsteil 10 zweiteilig auszubilden, wobei an jedem der gegenüberliegenden Spannstege 6 jeweils eines der beiden Teile des Abstandsteils 10 befestigt ist. Wie aus Fig. 2 ersichtlich, ist beim gezeigten Ausführungsbeispiel für die beiden paarweise angeordneten Spannstege 6 jeweils ein eigenes, die gegenüberliegenden Spannstege beabstandendes Abstandsteil 10 vorgesehen. Statt dessen könnte auch ein einzelnes die beiden paarweise angeordneten Spannstege einer jeweiligen Schaltafel überspannendes Abstandsteil 10 vorgesehen sein.

In Fig. 5 ist ein Kräftediagramm zur Verdeutlichung des Funktionsprinzips der erfindungsgemäßen Konstruktion dargestellt. Wenn der Spannbolzen im wesentlichen in der Mitte zwischen den Schaltafeln 1 und den Abstandsteilen 10 angeordnet ist, überträgt dieser die Kraft 2f, wenn die beiden Schaltafeln 1 mit der Kraft f gegeneinander zu pressen sind, wobei über die Abstandsteile 10 ebenfalls die Kraft F übertragen wird. Die erfindungsgemäße Konstruktion zum Verspannen der beiden Schaltafeln wirkt somit vom Prinzip her wie ein Balken mit zwei randseitigen Auflagern und einer mittigen Zugverbindung. Bei der erfindungsgemäßen Schalung wird daher der Kraftfluß, der bei einer Zugbelastung der Schaltafeln auftritt, praktisch in der Ebene der Schaltafeln 1 (bzw. nur geringfügig von dieser versetzt) aufgenommen. Eine Verformung der Schenkel 4b durch eine auftretende Zugspannung wird dadurch verhindert.

Die Schenkel 4b der Winkel 4 bzw. die in ihnen angebrachten, die Spannschrauben 8 aufnehmenden Bohrungen dienen bei der in den Fig. 1 und 2 dargestellten Ausführungsform der Erfindung zum gegenseitigen Ausrichten der Schaltafeln 1.

Entlang der Seitenränder 3 zweiter aneinander angrenzender Schaltafeln 1 können mehrere jeweils über eine Spannschraube 8 verspannte Spannstege 6 angeordnet sein, die beispielsweise wie in den Fig. 1 und 2 dargestellt, jeweils paarweise angeordnet sind. Beispielsweise können jeweils im Abstand von einem Meter paarweise angeordnete Spannstege 6 vorgesehen sein, die mittels einer Spannschraube 8 mit den gegenüberliegenden Spannstegen der angrenzenden Schaltafel 1 verspannt sind.

Grundsätzlich denkbar und möglich wäre es auch, zur Verspannung der gegenüberliegenden Spannstege 6 anstelle einer einzelnen Spannschraube 8 jeweils zwei oder mehrere solcher Spannschrauben vorzusehen.

Ein weiters Ausführungsbeispiel der Erfindung ist in den Fig. 3 und 4 dargestellt. Es sind wiederum paarweise von der Rückseite der Schaltafel abstehende Spannstege 6 vorgesehen. Zwischen diesen ist jeweils ein rohrstückförmiges Aufnahmeteil 11 vorgesehen, daß mit den beiden Spannstegen 6 verschweißt ist. Die Spannstege 6 sind an Verstärkungsplatten 12 angeschweißt, wobei diese Verstärkungsplatten 12 jeweils an den Rückseiten der Schaltafeln 1 angeschweißt sind und in Längsrichtung der Seitenränder der Schaltafeln verlaufen. Die Verstärkungsplatten 12 schließen bevorzugterweise bündig mit dem jeweiligen Seitenrand 3 der Schaltafel 1 ab. Die inneren Öffnungen 13 der Aufnahmeteile 11 werden von Spannschrauben 8 durchsetzt, welche auf diese Weise wiederum die einander gegenüberliegenden Spannstege 6 der beiden Schaltafeln 1 verspannen.

Die Abstandsteile 10 können in ihrer Länge unveränderlich ausgebildet sein. Um eine Anpassung des Winkels zu ermöglichen, den die beiden aneinander angrenzenden Schaltafeln 1 miteinander einschließen, können die Abstandsteile auch in ihrer Länge veränderbar ausgebildet sein. Eine längenveränderliche Ausbildung der Abstandsteile kann dabei in unterschiedlichster Weise erfolgen. Beispielsweise könnten die Abstandsteile jeweils aus zwei zylindrischen Teilen bestehen, von denen eines ein Außengewinde und das andere ein Innengewinde aufweist, und die Längenänderung durch unterschiedlich weites Aufschrauben des einen Teils auf das andere Teil bewirkt werden. Der Winkel, den die beiden Schaltafeln 1 miteinander einschließen können, ist in Fig. 3 durch das Bezugszeichen 14 bezeichnet. Dieser Winkel 14 kann beispielsweise im Bereich zwischen 0 und 15 Grad um die ebene Ausrichtung der beiden Schaltafeln 1 einstellbar sein. Eine mögliche winkelige Ausrichtung der in Fig. 3 rechts dargestellten Schaltafel 1 ist in Fig. 3 durch die strichlierte Linie dargestellt.

Ein derartiges in seiner Länge änderbares Abstandsteil ist auch bei der Ausführungsform der Erfindung gem. den Fig. 1 und 2 verwendbar. Um hierbei eine Winkelverstellung ohne Verspannungen der Winkel 4 zu ermöglichen könnte eine Verbindung der Schenkel 4a und 4b über ein Scharnier vorgesehen sein.

In unterschiedlicher Weise ausgestaltete weitere Ausbildungsformen der Erfindung sind denkbar und möglich. Anstelle von paarweise angeordneten Spannstegen 6 könnte beispielsweise jeweils nur ein einzelner Spannsteg vorgesehen sein. Dieser könnte durch eine größere Stärke aufweisen, d.h. blockartig ausgebildet sein mit einer Durchgangsbohrung für die Spannschraube. Es könnte auch ein einzelner plattenartiger Spannsteg vorgesehen sein, der in seinem mittleren Bereich ein rohrstückartiges Aufnahmeteil entsprechend dem in Fig. 4 dargestellten Aufnahmeteil 11 aufweist (an der Ober- und an der Unterseite des Rohrstücks wären zur Ausbildung eines solchen Spannstegs plattenartige Teile anzuschweißen).

### Legende

### zu den Hinweisziffern:

- 1: Schaltafel
- 2: Rückseite
- 3: Seitenwand
- 4: Winkel
- 4a: Schenkel
- 4b: Schenkel
- 5: Oberfläche
- 6: Spannsteg
- 7: Verbindungsteil
- 8: Spannschraube
- 8a: Kopf
- 8b: Spannmutter
- 9: Ende
- 10: Abstandsteil
- 11: Aufnahmeteil
- 12: Verstärkungsplatte
- 13: Öffnung
- 14: Winkel

## Patentansprüche

1. Schalung mit miteinander verbundenen Schaltafeln, welche aus einem zugfesten Material, wie Metall oder Kunststoff, bestehen, insbesondere Außenschalung für eine insgesamt gekrümmt verlaufende Gebäudewand, wobei an der von der Schalhaut abgewandten Rückseite (2) einer jeweiligen Schaltafel (1) mit Abstand vom Seitenrand (3) der Schaltafel (1), an welchem diese an eine mit der Schaltafel (1) zu verbindende, benachbarte Schaltafel (1) angrenzt, zumindestens ein von der Schaltafel (1) abstehender, plattenförmig ausgebildeter Spannsteg (6) angeordnet ist und die einander gegenüberliegenden Spannstege (6) zweier aneinander angrenzender Schaltafeln (1) jeweils über mindestens eine Spannschraube (8) miteinander verspannt sind und zwischen den einander gegenüberliegenden Spannstegen (6) der beiden aneinander angrenzenden Schaltafeln (1) im Bereich ihrer von den Schaltafeln abgewandten Enden (9) jeweils ein diese Enden (9) beabstandendes brückenförmiges Abstandsteil (10) vorgesehen ist, **dadurch gekennzeichnet, daß** die plattenförmigen Spannstege (6) rechtwinklig zur Längsrichtung des Seitenrandes (3) der jeweiligen Schaltafel (1) stehen.

2. Schalung nach Anspruch 1, **dadurch gekennzeichnet, daß** jeweils paarweise angeordnete Spannstege (6) vorgesehen sind, die in Längsrichtung des Seitenrandes (3) der Schaltafel (1) voneinander beabstandet sind und die von einem brückenartigen Verbindungsteil (7) überspannt sind, wobei die mindestens eine Spannschraube (8) Öffnungen in den Verbindungsteilen (7) durchsetzt und mit ihrem Kopf (8a) bzw. ihrer Spannmutter (8b) am jeweiligen Verbindungsteil (7) anliegt.

3. Schalung nach einem der Ansprüche 1 oder 2, **dadurch gekennzeichnet, daß** an den Rückseiten (2) der Schaltafeln (1) in Längsrichtung der Seitenränder (3) der Schaltafeln (1) verlaufende Winkel (4) befestigt sind, deren senkrecht zur Oberfläche (5) der Schaltafel (1) stehende Schenkel (4b) bündig an die Seitenränder (3) der Schaltafeln (1) anschließen und an deren parallel zu den Schaltafeln (1) verlaufenden, an den Schaltafeln (1) befestigten Schenkeln (4a) die Spannstege (6) befestigt sind.

4. Schalung nach Anspruch 3, **dadurch gekennzeichnet, daß** zur gegenseitigen Ausrichtung der beiden benachbarten Schaltafeln (1) die Spannschrauben (8) durch Bohrungen in den senkrecht zu den Schaltafeln (1) stehenden Schenkeln (4b) treten.

5. Schalung nach Anspruch 1, **dadurch gekennzeichnet, daß** jeweils zwei paarweise angeordnete und in Längsrichtung des Seitenrandes (3) der Schaltafel (1) voneinander beabstandete Spannstege (6) vorgesehen sind, zwischen denen ein rohrstückförmiges Aufnahmeteil (11) befestigt ist, wobei die mindestens eine Spannschraube (8) eine zentrale Öffnung (13) im Aufnahmeteil (11) durchsetzt und mit ihrem Kopf (8a) bzw. ihrer Spannmutter (8b) am Aufnahmeteil (11) anliegt.

6. Schalung nach einem der Ansprüche 1 bis 5, **dadurch gekennzeichnet, daß** das Abstandsteil (10) zur Änderung des Abstandes zwischen den Enden (9) der Spannstege (6) in seiner Länge veränderbar ist.

## Claims

1. Shuttering with interconnected shuttering panels which consist of a tension-resistant material, such as metal or plastic, in particular outer shuttering for a, as a whole, curvedly extending building wall, in the case of which shuttering, at the rear side (2), facing away from the shuttering skin, of a respective shutting panel (1), at a distance from the lateral edge (3) of the shuttering panel (1) at which said panel adjoins an adjacent shuttering panel (1) to be connected to the shuttering panel (1), there is arranged at least one plate-shaped clamping web (6) projecting from the shuttering panel (1) and the mutually opposite clamping webs (6) of two adjoining shuttering panels (1) are in each case clamped to one another via at least one clamping screw (8), and, between the mutually opposite clamping webs (6) of the two adjoining shuttering panels (1) in the region of their ends (9) facing away from the shuttering panels, in each case a bridge-like spacer (10) which spaces these ends (9) is provided, **characterised in that** the plate-shaped clamping webs (6) are at right angles to the longitudinal direction of the lateral edge (3) of the respective shuttering panel (1).

2. Shuttering according to Claim 1, **characterised in that** clamping webs (6) arranged in each case in pairs are provided, which webs are spaced from one another in the longitudinal direction of the lateral edge (3) of the shuttering panel (1) and are spanned by a bridge-like connecting part (7), the at least one clamping screw (8) passing through openings in the connecting parts (7) and bearing, by its head (8a) and its clamping nut (8b), on the respective connecting part (7).

3. Shuttering according to one of Claims 1 and 2, **characterised in that** angles (4) extending in the longitudinal direction of the lateral edges (3) of the shuttering panels (1) are fastened to the rear sides (2) of the shuttering panels (1), the legs (4b), perpendicular to the surface (5) of the shuttering panel (1), of which angles adjoin the lateral edges (3) of the shuttering panels (1) in a flush manner, and to the legs (4b), extending parallel to the shuttering panels (1) and fastened to the shuttering panels (1), of which angles the clamping webs (6) are fastened.

4. Shuttering according to Claim 3, **characterised in that**, for mutual alignment of the two adjacent shuttering panels (1), the clamping screws (8) pass through bores in the legs (4b) perpendicular to the shuttering panels (1).

5. Shuttering according to Claim 1, **characterised in that** in each case two clamping webs (6) arranged in pairs and spaced from one another in the longitudinal direction of the lateral edge (3) of the shuttering panel (1) are provided, between which webs a receiving part (11) in the form of a tubular piece is fastened, the at least one clamping screw (8) passing through a central opening (13) in the receiving part (11) and bearing, by its head (8a) and its clamping nut (8b), on the receiving part (11).

6. Shuttering according to one of Claims 1 to 5, **characterised in that** the spacer (10) is variable in its length for the purpose of changing the spacing between the ends (9) of the clamping webs (6).

## Revendications

1. Coffrage composé de banches reliées les unes aux autres et réalisées en une matière résistante à la traction telle que du métal ou de la matière plastique, notamment un coffrage extérieur pour une paroi de construction à forme globalement courbe, le côté arrière (2) de chaque banche (1), à l'opposé de la peau de coffrage, comportant à distance du bord latéral (3) de la banche (1), bord par lequel une banche (1) fait la jonction avec une autre banche (1), au moins une entretoise de serrage (6) en forme de plaque, en saillie par rapport à la banche (1), et les entretoises de serrage (6), opposées de deux banches adjacentes (1), sont serrées l'une avec l'autre par au moins une vis de serrage (8) et entre les entretoises de serrage (8) en regard des deux banches adjacentes (1), au niveau de leurs extrémités (9) à l'opposé de celles correspondant aux banches, il est prévu respectivement une pièce d'écartement (10) écartant les extrémités (9) en forme de ponts,
**caractérisé en ce que**
les entretoises de serrage (8) en forme de plaques sont disposées perpendiculairement à la direction longitudinale du bord latéral (3) de la banche respective.

2. Coffrage selon la revendication 1,
**caractérisé par**
des entretoises de serrage (6) prévues chaque fois par paires, écartées dans la direction longitudinale du bord latéral (3) de la banche (1) et chevauchées par une pièce de liaison (7) en forme de pont,
au moins une vis de serrage (8) traversant des orifices des pièces de liaison (7) en s'appliquant par sa tête (8a) ou son écrou (8b) contre la pièce de liaison (7) respective.

3. Coffrage selon l'une des revendications 1 ou 2,
**caractérisé en ce que**
la face arrière (2) des banches (1), porte des cornières (4) fixées, dirigées dans la direction longitudinale des bords latéraux (3) des banches (1), cornières dont la branche (4b) perpendiculaire à la surface (5) de la banche (1) vient à niveau avec les bords latéraux (3) des banches (1) et les entretoises de serrage (6) sont fixées aux branches (4a) des cornières, fixées aux banches (1), et qui sont parallèles aux banches (1).

4. Coffrage selon la revendication 3,
**caractérisé en ce que**
pour l'alignement réciproque des deux banches adjacentes (1), les vis de serrage (8) traversent des perçages des branches (4b) perpendiculaires aux banches (1).

5. Coffrage selon la revendication 1,
**caractérisé par**
chaque fois deux entretoises de serrage (6), disposées par paires, écartées dans la direction longitudinale du bord latéral (3) des banches (1), et entre lesquelles est fixée une pièce de réception (11) en forme d'élément de tube et au moins une vis de serrage (8) traverse l'ouverture centrale (13) de la pièce de réception (11) et s'appuie par sa tête (8a) ou son écrou de serrage (8b) contre la pièce de réception (11).

6. Coffrage selon l'une des revendications 1 à 5,
**caractérisé en ce que**
la pièce d'écartement (10) est de longueur variable pour modifier la distance entre les extrémités (9) des entretoises de serrage (6).
